# EUROPÄISCHE PATENTSCHRIFT

(11) **EP 0 305 673 B1**
(45) Veröffentlichungstag und Bekanntmachung des Hinweises auf die Patenterteilung: **21.11.1991**
(21) Anmeldenummer: 88110196.8
(22) Anmeldetag: 27.06.1988
(51) Int. Cl.: B26D 7/06, B26D 11/00

(54) **Vorrichtung zum Zerteilen quaderförmiger Blöcke aus tiefgefrorenen Lebens-oder Futtermitteln in kleinere quaderförmige Einheiten (Platten)**
Apparatus for separating frozen food cubes into smaller ones
Dispositif pour couper des cubes alimentaires surgelés en cubes minces

(30) Priorität: 04.09.1987 DE 3729547
(43) Veröffentlichungstag der Anmeldung: 08.03.1989
(73) Patentinhaber: Heinz Nienstedt Recklinghausen, W-4350 Recklinghausen (DE)
(72) Erfinder: Nienstedt, Heinz, (DE)
(74) Vertreter: Cohausz & Florack Patentanwälte

(56) Entgegenhaltungen:
- DE-A- 3 512 488
- US-A- 3 881 384

## Beschreibung

Die Erfindung bezieht sich auf eine Vorrichtung zum Zerteilen quaderförmiger Blöcke aus tiefgefrorenen Lebens- oder Futtermitteln in kleinere quaderförmige Einheiten (Platten), bestehend aus einer von mehreren nebeneinander auf einer Antriebswelle sitzenden Blättern gebildeten Kreissäge, die über einer von einer Platte gebildeten Hauptförderbahn für die Blöcke und mit einem kleineren Abstand von ihr als die Höhe der Blöcke angeordnet ist, aus auf die Blätter der Kreissäge ausgerichteten Trennelementen für die Durchtrennung der von den Blättern der Kreissäge nicht durchtrennten Stege in den Blöcken und aus einer der Kreissäge zugeordneten Auffang- und Auftragseinheit, mit der durch die Kreissäge zerspantes Gut auf die kleineren Einheiten auftragbar ist.

Bei solchen Vorrichtungen besteht die Forderung, daß beim Zerteilen möglichst wenig Schnittverlust entsteht und die kleineren Einheiten bestimmte geometrische Abmessungen haben. Nur wenn die kleineren Einheiten bestimmte geometrische Abmessunen haben, ist es möglich, daß beim nochmaligen Teilen in noch kleinere quaderförmige Einheiten sämtliche Einheiten das für den Verkauf notwendige Gewicht haben. Die zum Verkauf bestimmten kleineren Einheiten dürfen einerseits kein Untergewicht haben, andererseits wird Übergewicht nicht bezahlt.

Bei einer bekannten Vorrichtung der eingangs genannten Art (EP-B-0278309) wird der Schnittverlust beim Teilen dadurch gering gehalten, daß die Säge oberhalb der geschlossen ausgebildeten Platte der Hauptförderbahn angeordnet ist und ihr die Auffang- und Auftragseinheit zugeordnet ist, mit der zerspantes Gut aufgefangen und auf die kleineren Einheiten wieder aufgetragen wird. Da die oberhalb der Platte angeordneten Kreissägeblätter den Block nicht völlig durchtrennen, sondern einen kleinen Steg zurücklasen, ist es erforderlich, mit stationär angeordneten, als Schneiden ausgebildeten Trennmitteln diese Stege zu durchtrennen. Bei einer Vielzahl von kleineren Einheiten ist dafür eine erhebliche Schubkraft erforderlich. Hinzu kommt, daß im Bereich der Stege Bruchkanten entstehen, die bei der Weiterverarbeitung störend sein können.

Ferner ist eine Vorrichtung zum Zerteilen quaderförmiger Blöcke bekannt, die mit einer Bandsäge arbeitet. Eine Schwierigkeit beim Einsatz von Bandsägen besteht in dem hohen Schnittverlust. Das zerspante Gut läßt sich nämlich nicht, wie bei der beschriebenen bekannten Vorrichtung mit der Kreissäge auffangen und wieder auftragen. Ein weiterer Nachteil besteht darin, daß mit einer Bandsäge die Schnitte weniger exakt als mit einem steifen Kreissägeblatt geführt werden können. Bei härteren Stellen im tiefgefrorenen Block besteht die Gefahr, daß das Sägeband seitlich ausweicht. Das hat zur Folge, daß bei der anschließenden Zerteilung die Toleranzgrenze nach oben und nach unten überbeziehungsweise unterschritten wird, so daß die gewünschten, für das exakte Gewicht notwendigen genauen Abmessungen bei den kleineren Einheiten nicht erreicht werden, aber auch die kleineren Einheiten an den auf exakte Abmessungen ausgelegten Führungen hängenbleiben.

Ein weiteres Problem beim Zerteilen quaderförmiger Blöcke besteht darin, daß die "Rohblöcke" für die Vorrichtung zum Zerteilen in kleinere Blöcke dadurch vorbereitet werden müssen, daß sie auf die für die Verarbeitung in der Vorrichtung richtige Länge abgelängt werden. Das führt dazu, daß mehr oder weniger dicke Scheiben an den Stirnseiten übrigbleiben.

Der Erfindung liegt die Aufgabe zugrunde, eine Vorrichtung der eingangs genannten Art zu schaffen, mit der noch weniger Schnittverlust beim Zerteilen von Blöcken in kleinere Einheiten (Platten) entsteht.

Diese Aufgabe wird erfindungsgemäß dadurch gelöst, daß die Trennelemente als Blätter einer weiteren, unterhalb der Platte der Hauptförderbahn angeordneten Kreissäge ausgebildet sind, die die Platte der Hauptförderbahn so weit durchgreifen, daß die Stege mindestens weitgehend durchtrennt werden, daß ferner unterhalb der Platte der Hauptförderbahn eine Nebenförderbahn mit zur Förderrichtung der Hauptförderbahn gegenläufiger Förderrichtung angeordnet ist und daß zwischen dem Ende der Nebenförderbahn und dem Anfang der Hauptförderbahn eine Umsetzeinheit vorgesehen ist, mit der die ankommenden Blöcke von der Nebenförderbahn auf die Hauptförderbahn überführbar sind.

Durch den Einsatz von zwei Kreissägen oberhalb und unterhalb der Platte der Hauptförderbahn werden saubere Schnitte ohne Bruchkanten an den kleineren Einheiten erzielt. Trotz der nicht geschlossenen Platte der Hauptförderbahn entsteht im Vergleich zu der bekannten Vorrichtung mit der geschlossenen Platte kein größerer Schnittverlust, denn das unter die Platte gelangende zerspante Gut wird von den auf der Gegenförderbahn geführten Blöcken aufgefangen.

Um auch den Schnittverlust beim Ablängen der auf das zu verarbeitende Maß der Vorrichtung zu bringenden Blöcke möglichst gering zu halten, ist nach einer Ausgestaltung der Erfindung vorgesehen, daß am Anfang einer der Förderbahnen, insbesondere der Hauptförderbahn, eine Querförderbahn mit zu der Förderrichtung der ersten Förderbahn quer verlaufender Förderrichtung vorgesehen ist, wobei am Übergang von der Nebenförderbahn zu der ersten Förderbahn eine Ablängeinheit angeordnet ist, mit der das als rechteckiger Strang zugeführte, tiefgefrorene Lebens- oder Futtermittel in die einzelnen Blöcke teilbar ist.

Durch die Zuführung der "Rohblöcke" als an den Stirnseiten zusammengefrorener Strang wird erreicht, daß die Stirnseiten der "Rohblöcke" nicht länger nicht mitverarbeitet werden können. Das Zusammenfrieren der "Rohblöcke" an den Stirnseiten kann entweder durch die Eigenkälte der "Rohblöcke" oder in einer Durchlaufgefriereinrichtung erfolgen, wobei vorzugsweise in der Trennfuge an den aneinanderstoßenen Stirnseiten der "Rohblöcke" eine flüssige oder pastöse Masse aus dem Material der Blöcke zugeführt wird.

Das stirnseitige Zusammenfrieren der "Rohblöcke" und das Ablängen der "Rohblöcke" auf das für die Kreissäge richtige Längenmaß läßt sich auch unabhängig von dem zweibahnigen Transport der Blöcke übereinander verwirklichen.

Im folgenden wird die Erfindung anhand einer ein Ausführungsbeispiel schematisch darstellenden Zeichnung näher erläutert Im einzelnen zeigen:

- Figur 1: die Vorrichtung zum Zerteilen quaderförmiger Blöcke in Seitenansicht,
- Figur 2: die Vorrichtung gemäß Fig. 1 in Aufsicht
**und**
- Figur 3: die Vorrichtung gemäß Fig. 1 und 2 in Seitenansicht aus der Sicht des Pfeiles A der Figur 1.

Tiefgefrorene, im Querschnitt rechteckige Rohblöcke werden in Längsrichtung über eine untere Querförderbahn 2 auf eine untere Nebenförderbahn 3 geschoben. Über die untere Querförderbahn 3 werden sie in Querlage einer am Ende der Querförderbahn 3 angeordneten Umsetzeinheit 4 zugefördert. Die Umsetzeinheit 4 besteht aus einer weiteren unteren Querförderbahn 5, einem Hubtisch 6 und einer oberen gegenläufigen Querförderbahn 7, die zu einer oberen Hauptförderbahn 8 führt. Die Transportrichtungen auf den einzelnen Förderbahnen sind durch die Pfeile T1,T2,T3,T4,T5 angedeutet. Die Förderbahnen 1,3,5,7,8 können von Rosten oder Platten gebildet sein. Zur seitlichen Führung der zu fördernden Teile sind Führungsleisten 1a,1b,3a,3b,5b,7a,7b,8a,8b,8c vorgesehen.

Die Umsetzeinheit 4 besteht aus einem Hubtisch 9, der vom Niveau der unteren Querförderbahn 5 auf das Niveau der oberen Querförderbahn 7 anhebbar ist. Durch den Doppelpfeil T6 ist die Bewegung des Hubtisches 9 angedeutet. An der oberen Querförderbahn 7 ist eine Durchlaufgefrierkammer 10 angeordnet. In Förderrichtung hinter dieser Durchlaufgefrierkammer 10 am Übergang von der Querförderbahn 7 zu der oberen Hauptförderbahn 8 ist eine Säge 11 vorgesehen, die in Richtung des Pfeils T7 verfahrbar ist. Diese Säge 11 dient zum Ablängen der zu zerteilenden Blöcke.

Oberhalb der Platte der Förderbahn 7 ist eine Kreissäge 12 angeordnet, deren Kreissägeblätter 12a bis 12d auf einer gemeinsamen Antriebswelle mit Abstand voneinander und mit einem Abstand von der Oberseite der Platte der Förderbahn 8 angeordnet sind, der kleiner ist als die Höhe der abgelängten, zugeführten Blöcke 13. Der Kreissäge 12 ist eine Auffang- und Auftragseinheit zugeordnet, die aus einer die Kreissäge 12 umgeschließenden Haube 14 und einer Andrückrolle 15 besteht, die das zerspante Gut gleichmäßig auf die Oberseiten der Blöcke aufträgt.

Unterhalb der Platte der Hauptförderbahn 8 und in Förderrichtung T5 der Kreissäge 12 nachgeordnet ist eine weitere Kreissäge 16 vorgesehen, deren Sägeblätter die Platte der Förderbahn 8 so weit durchgreifen, so daß die beim Trennen durch die Kreisssäge 12 nicht durchtrennten Stege ganz oder zumindest fast ganz durchtrennt werden.

Zur Förderung der Blöcke 1,13 dienen Mitnehmer 17,18,19,20.

Im folgenden wird die Funktion des Ausführungsbeispieles der Erfindung erläutert:
Die Rohblöcke 1 werden in Langsrichtung und stirnseitig aneinanderliegend auf die Nebenförderbahn 3 geschoben, über die sie durch die Mitnehmer 17 in Querlage und ebenfalls aneinanderliegend zur Umsetzeinheit 4 vorgeschoben wenden. Am Ende der Nebenförderbahn 3 werden die Blöcke 1 wieder in Längsrichtung auf eine Nebenförderbahn 5 mittels Mitnehmer 18 zum Hubtisch 9 geschoben. Der Hubtisch 9 bringt die Blöcke auf das Niveau der oberen Querförderbahn 7, wo sie durch Mitnehmer 19 durch die Durchlaufgefriereinheit 10 geschoben werden. Bevor sie in diese Durchlaufgefriereinheit 10 gelangen, wird eine flüssige oder pastöse Masse aus dem Material der Blöcke zwischen die Stirnseiten eingebracht. In der Gefriereinheit 10 frieren die Blöcke dann an der Trennfuge 21 zusammen. Die Blöcke werden dann weiter bis zur Führungsleiste 8b, die einen Anschlag bildet, vorgeschoben und in dieser Position durch die Säge 11 auf die gewünschte Länge abgelängt. Von hier werden die Blöcke 13 wieder in Querlage zu den beiden Kreissägen 12,16 vorgeschoben, wo sie in einzelne Platten zerteilt werden. Das durch die obere Kreissäge entstehende zerspante Gut wird von der Haube 14 aufgefangen und durch die Rolle 15 wieder aufgetragen. Das durch die untere Kreissäge 16 zerspante Gut wird auf die Oberseiten der auf der unteren Nebenförderbahn 3 geförderten Blöcke 1 aufgetragen.

Bei der erfindungsgemäßen Vorrichtung ist der Schnittverlust insgesamt äußerst gering, da an den Kreissägen 12,16 anfallendes zerspantes Gut wieder aufgetragen wird und vor den Kreissägen 12,16 die Stirnseiten der in kleinere Einheiten zu zerteilenden Platten durch das Ablängen des als Strang zugeführten tiefgefrorenen Lebensmittels geometrisch exakt gestaltet worden sind, ohne daß dabei nicht zu verwertende Scheiben entstehen.

## Patentansprüche

1. Vorrichtung zum Zerteilen quaderförmiger Blöcke (13) aus tiefgefrorenen Lebens- oder Futtermitteln in kleinere quaderförmige Einheiten (Platten), bestehend aus einer von mehreren nebeneinander auf einer Antriebswelle sitzenden Blättern (12a-12e) gebildeten Kreissäge, die über einer von einer Platte gebildeten Hauptförderbahn (8) für die Blöcke (13) und mit einem kleineren Abstand von ihr als die Höhe der Blöcke (13) angeordnet ist, aus auf die Blätter (12a-12e) der Kreissäge (12) ausgerichteten Trennelementen (16) für die Durchtrennung der von den Blättern (12a-12e) der Kreissäge (12) nicht durchtrennten Stege in den Blöcken (13) und aus einer der Kreissäge (12) zugeordneten Auffang- und Auftragseinheit (14,15), mit der durch die Kreissäge zerspantes Gut auf die Blöcke (13) beziehungsweise die kleineren Einheiten auftragbar ist, **dadurch gekennzeichnet,** daß die Trennelemente (16) als Blätter einer weiteren unterhalb der Platte der Hauptförderbahn (8) angeordneten Kreissäge ausgebildet sind, die die Platte der Hauptförderbahn (8) so weit durchgreifen, daß die Stege der Blöcke (13) mindestens weitgehend durchtrennt werden, daß unterhalb der Platte der Hauptförderbahn (8) eine Nebenförderbahn (3) mit zur Förderrichtung (T5) der Hauptförderbahn (8) gegenläufiger Förderrichtung (T2) angeordnet ist und daß zwischen dem Ende der Nebenförderbahn (3) und dem Anfang der Hauptförderbahn (8) eine Umsetzeinheit (4) vorgesehen ist, mit der ankommende, noch in die quaderförmigen Blöcke (13) zu schneidende Rohblöcke (1) von der Nebenförderbahn (3) auf die Hauptförderbahn (8) überführbar sind.

2. Vorrichtung nach Anspruch 1,
**dadurch gekennzeichnet,** daß am Anfang einer der Förderbahnen (3,8) insbesondere der Hauptförderbahn (8), eine Querförderbahn (7) vorgesehen ist und daß am Übergang von dieser Querförderbahn (7) zur Hauptförderbahn (8) eine Ablängeinheit (11) angeordnet ist, mit der das als rechteckiger Strang zugeführte, tiefgefrorene Lebens- oder Futtermittel in die einzelnen Blöcke (13) teilbar ist.

3. Vorrichtung nach Anspruch 2,
**dadurch gekennzeichnet,** daß an der Querförderbahn (7) eine Durchlaufgefriereinheit (10) zum stirnseitigen Aneinanderfrieren einzelner Rohblöcke (1) vorgesehen ist.

## Claims

1. Apparatus for splitting up cuboid blocks (13) of deep-frozen food or feedstuffs into smaller cuboid units (slabs), comprising a circular saw formed from a plurality of adjacent blades (12a-12e) located on a drive shaft, which circular saw is arranged above a main conveyor belt (8) for the blocks (13) which is formed by a plate and at a smaller distance from it than the height of the blocks (13), separating elements (16) aligned with the blades (12a-12e) of the circular saw (12) for cutting through the webs in the blocks (13) which have not been cut through by the blades (12a-12e) of the circular saw (12) and a collection and application unit (14, 15) assigned to the circular saw (12) with which material splintered off by the circular saw can be applied to the blocks (13) or the smaller units, respectively, characterised in that the separating elements (16) are formed as blades of an additional circular saw arranged underneath the plate of the main conveyor belt (8), which blades reach so far through the plate of the main conveyor belt (8) that the webs of the blocks (13) are cut through, at least to a large extent, in that an auxiliary conveyor belt (3) with a conveying direction (T2) opposite to the conveying direction (T5) of the main conveyor belt (8) is arranged underneath the plate of the main conveyor belt (8) and in that, between the end of the auxiliary conveyor belt (3) and the beginning of the main conveyor belt (8), a transfer unit (4) is provided with which arriving crude blocks (1) which still have to be cut into the cuboid blocks (13) can be transferred from the auxiliary conveyor belt (3) to the main conveyor belt (8).

2. The apparatus according to Claim 1, characterised in that at the beginning of one of the conveyor belts (3, 8), in particular the main conveyor belt (8), a transverse conveyor belt (7) is provided and in that, at the transition from this transverse conveyor belt (7) to the main conveyor belt (8), a cross-cutting unit (11) is arranged, with which the deep-frozen food or feedstuffs, supplied as a rectangular strand, can be divided into the individual blocks (13).

3. The apparatus according to Claim 2, characterised in that a continuous-flow freezing unit (10) is provided on the transverse conveyor belt (7) for freezing individual crude blocks (1) to each other at the end sides.

## Revendications

1. Dispositif pour diviser des blocs parallélépipédiques (13) d'aliments ou de fourrage surgelés en unités parallélépipédiques plus petites (plaquettes), constitué par une scie circulaire formée par plusieurs lames (12a-12e) disposées côte-à-côte sur un arbre moteur, qui est disposée au-dessus d'un chemin de transport principal (8) pour les blocs (13), formé par une plaque, et à plus faible distance de celui-ci que la hauteur des blocs (13), par des éléments séparateurs (16) dirigés vers les lames (12a-12e) de la scie circulaire (12) pour la séparation des barrettes dans les blocs (13) non séparées par les lames (12a-12e) de la scie circulaire (12), et par une unité réceptrice et chargeuse (14,15) adjointe à la scie circulaire (12), par laquelle la matière enlevée par la scie circulaire peut être chargée sur les blocs (13) ou respectivement les unités plus petites,
caractérisé en ce que les éléments séparateurs (16) sont formés par des lames d'une autre scie circulaire disposée en-dessous de la plaque du chemin de transport principal (8), qui pénètrent la plaque du chemin de transport principal (8) suffisamment loin pour que les barrettes des blocs (13) soient séparées au moins de manière importante, qu'un chemin de transport secondaire (3) à direction de transport (T2) inversée par rapport à la direction de transport (T5) du chemin de transport principal (8) est disposé au-dessous de la plaque du chemin de transport principal (8), et qu'une unité de déplacement (4) est prévue entre la fin du chemin de transport secondaire (3) et le début du chemin de transport principal (8), par laquelle les blocs bruts (1) à couper encore sous forme de blocs (13) rectangulaires qui arrivent peuvent être transférés du chemin de transport secondaire (3) au chemin de transport principal (5).

2. Dispositif selon la revendication 1,
caractérisé en ce qu'un chemin de transport transversal (7) est prévu au début de l'un des chemins de transport (3, 8), en particulier le chemin de transport principal (8), et qu'une unité de mise à longueur (11) est disposée au passage de ce chemin de transport transversal (7) au chemin de transport principal (8), par laquelle l'aliment ou le fourrage surgelé amené sous forme de barre rectangulaire peut être divisé en blocs (13) individuels.

3. Dispositif selon la revendication 2,
caractérisé en ce qu'une unité de congélation continue (10) est prévue sur le chemin de transport transversal (7) pour la congélation frontale les uns contre les autres des blocs bruts (1) individuels.
